# EUROPÄISCHE PATENTSCHRIFT

(11) **EP 3 112 283 B1**
(45) Veröffentlichungstag und Bekanntmachung des Hinweises auf die Patenterteilung: **31.01.2018**
(21) Anmeldenummer: 15020106.9
(22) Anmeldetag: 30.06.2015
(51) Int. Cl.: B65D 5/74

(54) **AUSGIESSELEMENT FÜR EINE VERPACKUNG SOWIE VERBUNDVERPACKUNG MIT EINEM SOLCHEN AUSGIESSELEMENT**
POURING ELEMENT FOR AN ITEM OF PACKAGING AND COMPOSITE PACKAGING COMPRISING SUCH A POURING ELEMENT
BEC VERSEUR POUR EMBALLAGE ET EMBALLAGE COMPOSITE DOTÉ D'UN TEL BEC VERSEUR

(43) Veröffentlichungstag der Anmeldung: 04.01.2017
(73) Patentinhaber: SIG Technology AG, 8212 Neuhausen am Rheinfall (CH)
(72) Erfinder: Himmelsbach, Sven, 8260 Stein am Rhein (CH); Huber, Hansjörg, 78315 Radolfzell (DE); Peterges, Olivier, 4701 Eupen (BE); Rüegg, Martin, 8248 Uhwiesen (CH); Vetten, Thomas, 40223 Düsseldorf (DE)
(74) Vertreter: Cohausz & Florack

(56) Entgegenhaltungen:
- EP-B1- 1 487 705
- EP-B1- 1 503 940
- WO-A1-2012/048935
- WO-A1-2012/062565
- WO-A1-2014/060133

## Beschreibung

Die Erfindung betrifft ein Ausgiesselement für eine Verpackung, insbesondere eine Verbundverpackung für flüssige Lebensmittel, mit einem Grundkörper, einem polyederförmigen Flansch, dessen Flanschinnenflächen in Flächenanstössen zusammenlaufen, zur Verbindung mit einem Verpackungsmantel und wenigstens einem an der Flanschinnenseite auskragenden Halteelement zur Wirkverbindung mit einem Dorn einer Verpackungsmaschine sowie eine Verbundverpackung für flüssige Lebensmittel mit polyederförmigen Giebelflächen.

Im Bereich der Verpackungstechnik gehören Verbundverpackungen seit langem zum gängigen Stand der Technik. So bestehen beispielsweise Getränkekartons aus verschiedenen Packstoffen wie Papier und Kunststoffen, die, vollflächig gefügt und bedruckt, ein Packungslaminat bilden. Der Schichtaufbau kann je nach Anforderungen variieren, so wird beispielsweise für aseptische Füllgüter zusätzlich eine Aluminiumschicht eingelegt, um eine gute Barrierewirkung gegen Gase und Licht zu erzielen. Oft - aber nicht immer - wird das Laminat noch während seiner Herstellung auf Verpackungsgrösse zugeschnitten und auf diese Weise sogenannte Verpackungsmäntel gebildet. Alternativ wird oft auch das Packungslaminat als Rollenware ausgeliefert und erst später zugeschnitten.

Das eigentliche Formen und Befüllen der Verpackung und das Verschliessen zu einer Packung geschieht in einer Verpackungsmaschine, die nicht selten in Anlehnung an ihre Hauptfunktionen auch als *Form*-/*Fill*-/*Seal*-Maschine bezeichnet wird. Als Füllgüter kommen vorwiegend flüssige Lebensmittel wie beispielsweise Getränke, Suppen, Joghurt oder dergleichen in Frage.

Solche Verpackungen werden zuweilen auch mit Ausgiesselementen versehen. Diese ermöglichen dem Verbraucher neben einem kontrollierten Ausgiessen in der Regel auch eine Wiederverschlussmöglichkeit. Nicht selten und vorwiegend bei aseptischer Anwendung ist zudem eine Erstöffnungsfunktion für die Packung vorgesehen. Dabei wird die zuvor gasdicht verschlossene Packung erstmalig aufgetrennt. Dies kann beispielsweise mittels Zug-Ring ("Ring-Pull") oder -Lasche oder auch durch eine Stech- und/oder Schneidvorrichtung geschehen. Solche Stech- und/oder Schneidvorrichtungen sind oft als Schneidringe ausgeführt, die über Antriebsmittel mit beispielsweise der Schraubkappe gekoppelt sind, so dass - mittels der Drehbetätigung der Schraubkappe - die Packung gleichzeitig aufgeschnitten wird.

Ein Ausgiesselement genannter Art zeigt beispielsweise die auf den Anmelder zurückgehende WO 2012/048935 A1. Dieses besteht im Wesentlichen aus einem mit einer Schraubkappe verschlossenen Grundkörper, welcher neben dem eigentlichen Ausgiesstubus auch einen Flansch zur Verbindung mit übrigen Verpackungsteilen (hier einem Verpackungsmantel) aufweist. Die Ausgiesselemente werden während des Formprozesses der Verpackung und vor der eigentlichen Befüllung in diese eingearbeitet und bilden so einen Teil der Verpackung. Je nach Verpackungsform und -art wird das Ausgiesselement von innen durch ein vorgestanztes Loch im Flachgiebel der Verpackung appliziert. Der Flansch des Ausgiessers erstreckt sich dann parallel zur Ebene des Flachgiebels der Verpackung, wie dies im ersten dort gezeigten Ausführungsbeispiel offenbart ist. Es ist aber auch möglich, dass das Ausgiesselement selbst den Kopfbereich der Verpackung bildet, wie dies im weiter dargestellten Ausführungsbeispiel gezeigt ist. Der Verbindungsflansch ragt dabei gewinkelt vom eigentlichen Ausgiesselement ab und bildet einen polyederförmigen Flansch, der hier im Wesentlichen einem Pyramidenstumpf entspricht.

Das Einarbeiten und Verbinden findet meist in einer bereits eingangs erwähnten Verpackungsmaschine statt. Eine solche ist in der auf den Anmelder zurückgehenden WO 2012/062565 A1 offenbart. Dort zeigt Figur 5 im linken Bereich ein Dornrad mit neun, über seinen Umfang angeordneten Arbeitsdornen (kurz: Dorne). Im rechten Abschnitt ist die hier nicht weiter interessierende Befüllanlage angeordnet. In Betrieb dreht das Dornrad zyklisch, so dass die Dorne zwischen einzelnen Arbeitspositionen (I bis IX) verdrehen und für die zu vollziehenden Arbeitsschritte in diesen Positionen verharren, um das Ausgiesselement mit dem Mantel zu verbinden und im Wesentlichen den Kopfbereich der Verpackung zu bilden. In der Arbeitsposition I wird das Ausgiesselement von einer Zuführeinrichtung auf den noch leeren Dorn verbracht. Darauf rotiert das Dornrad, um den mit dem Ausgiesselement beschickten Dorn in Arbeitsposition II zu bringen, in dem ein Verpackungsmantel auf den Dorn übergeschoben wird. In den Arbeitspositionen III und IV erfahren Ausgiesselement und Verpackungsmantel in den Bereichen der späteren Verbindungsstellen eine thermische Heissluftaktivierung, d. h. der Kunststoff wird örtlich aufgeschmolzen. In Arbeitsposition V werden dann die aktivierten Flächen aufeinandergepresst, so dass eine feste und dauerhafte Verbindung geschaffen wird. Die nachfolgenden Arbeitspositionen VI und VII legen die durch die Herstellung des pyramidenstumpfförmigen Verpackungsgiebels entstehenden, überstehenden Verpackungsmantelabschnitte (die sogenannten "Ohren"), an die Giebelabschnitte an. Auf Position VIII wird dann die einseitig im Giebelbereich fertiggestellte Verpackung einer Zellenkette der Befüllanlage übergeben, wo sie durch den noch offenen Bodenbereich befüllt, sodann verschlossen und der Bodenbereich endgefertigt wird. Der Position IX ist kein Arbeitsschritt zugeordnet.

Das Ausgiesselement erfährt bei seiner Verbindung mit dem Verpackungsmantel erhebliche thermische und mechanische Belastungen. Es muss vorerst über die einzelnen Arbeitspositionen des Dornrades lösungssicher und in gewünschter Lage arretiert bleiben, dann wieder zusammen mit dem Verpackungsmantel freigegeben werden. Bei der Heissluftaktivierung wird das Material im Bereich des Flansches erst örtlich aufgeschmolzen, um dann im darauffolgenden Schritt mit dem Verpackungsmantel verpresst zu werden. Neben dem Halten zeitigen die Arbeitsschritte zusätzliche mechanische und thermische Belastungen für das Ausgiesselement.

Alternativ sind beispielsweise auch Ultraschall-Verbindungstechniken gängiger Stand der Technik. Auch hierbei bedingen die hochfrequenten Schwingungen und statischen Fügekräfte erhebliche weitere Belastungen für das Ausgiesselement.

Für die temporäre Verbindung zwischen Ausgiesselement und Dorn sind in der Vergangenheit verschiedene Lösungen vorgeschlagen worden. Mit Vakuum arbeitende Lösungen, wie beispielsweise solchen, wie in der WO 9739958 A1 gezeigten, sind technisch aufwändig und lassen hohe Investitions- und Betriebskosten der Verpackungsmaschine entstehen. Mechanische Halterungen sind technisch einfacher und preiswerter zu realisieren, bedeuten aber durch die form- und/oder reibschlüssige Verbindung eine zusätzliche mechanische Belastungen für das Ausgiesselement.

Eine reibschlüssige Verbindung zwischen Ausgiesselement und Dorn offenbart JP 2009039980 A. Der Anmelder führte eine Untersuchung hinsichtlich Eingriffs- und Lösekräften in Abhängigkeit verschiedener Haltedornausbildungen (im Wesentlichen deren Geometrie) durch. Die Versuchsergebnisse der Versuchsreihe (inklusive schadhafter Ausgiesselemente) sind in der wiedergegebenen Tabelle ausgewiesen.

Formschlüssige Verbindungen zwischen Ausgiesselement und Dorn definieren die Lage des Ausgiessers am Dorn abschliessend hinsichtlich aller Freiheitsgrade. Eine solche Lösung ist in der auf den Anmelder zurückgehenden WO 2014060133 A1 offenbart. Ein umlaufendes Halteelement am Flansch des Ausgiessers mit einem dazu korrespondierenden Dorn gewährleisten eine zuverlässige Verbindung und ein einfaches Entfernen. Im dort gezeigten Ausführungsbeispiel ist das Halteelement als Auskragung ausgeführt.

Den verschiedenartigen Belastungen, denen ein Ausgiesselement während seiner Fertigung in der Verpackungsmaschine ausgesetzt ist, haben dieselben nicht immer standgehalten. In nicht wenigen Fällen führten versagende Ausgiesselemente zu schadhaften und/oder undichten Packungen. Die Schadensbilder reichen von gebrochenen oder gerissenen Flanschen bis hin zu fehlerhaften Verbindungsbereichen. Oft versagen die Ausgiesselemente und/oder Packungen auch erst unter ihrer Stapelung bei ihrer anschliessenden Distribution.

Es ist deshalb Aufgabe der vorliegenden Erfindung, ein Ausgiesselement und eine Verbundpackung der eingangs genannten und zuvor näher beschriebenen Art so auszugestalten und weiterzubilden, dass die beschriebenen Nachteile überwunden werden. Insbesondere sollen Schäden am Ausgiesselement und der Verbundverpackung vermieden und gleichzeitig ein sicherer Halt zwischen Ausgiesselement und Dorn garantiert werden.

Gelöst wird diese Aufgabe bei einem Ausgiesselement nach dem Oberbegriff von Patentanspruch 1 dadurch, dass das Halteelement im Bereich der flanschinnenseitigen Flächenanstösse als Verrundung ausgeführt ist. Eine runde Geometrie des Halteelements lässt grundsätzlich geschmeidigere mechanische Vorgänge zu als eckige. So wird ein leichtgängiges Aufsetzen und Entfernen des Ausgiesselements vom Dorn erreicht. Überdies gewährleistet die Verrundung des Halteelements in den "Eckbereichen" während sämtlichen Arbeitsschritten einen sicheren und genauen Halt auf dem Dorn. Die Verbindungsschritte können so mit einer hohen Präzision ausgeführt werden. Zudem bewirken die Rundungen, dass das Halteelement gegenüber unerwünschten Kerbwirkungen strukturmechanisch toleranter ist und so eine höhere Festigkeit aufweist. Im Ergebnis werden so thermisch oder mechanisch bedingte Spannungen im Ausgiesselement weitgehend vermieden, so dass die Struktur nicht geschwächt oder gar beschädigt wird.

Gelöst wird die der Erfindung zugrunde liegende Aufgabe ebenfalls durch eine Verbundverpackung für flüssige Lebensmittel mit polyederförmigen Giebelflächen, bei welcher diese Giebelflächen mit dem polyederförmigen Flansch eines solchen Ausgiesselements korrespondierend verbunden sind.

Eine weitere Lehre der Erfindung sieht vor, dass das Halteelement umlaufend ausgeführt ist. Durch den vergrösserten Kontaktbereich der Wirkverbindung zwischen Halteelement und Dorn lässt sich bei gleich bleibender Haltekraft das Halteelement in seiner Höhe reduzieren. So wird ein leichtgängigeres Aufschieben und Abziehen ermöglicht. Zudem weist ein in seiner Höhe reduziertes Halteelement eine höhere Festigkeit auf.

Nach einer weiteren Ausgestaltung der Erfindung verläuft das Halteelement im Bereich der Unterkante des Flansches. Je weiter unten das Halteelement am polyederförmigen Flansch angeordnet ist, desto länger ist der Bereich, in dem sich der Flansch während des Aufsetzens und Entfernens elastisch verformen kann. Eine elastische Verformbarkeit ist aber unbedingt gewünscht, damit keine schadhafte plastische Verformung auftritt.

In weiterer vorteilhafter Ausführung ist die Wirkverbindung zwischen Halteelement und Dorn formschlüssig ausgeführt. Somit ist das Ausgiesselement hinsichtlich sämtlicher Freiheitsgrade abschliessend in seiner Lage fixiert. So wird während der Arbeitsprozesse eine hohe Genauigkeit erreicht, so dass die Gefahr von schadhaften Ausgiesselementen beziehungsweise Packungen stark reduziert ist.

Es ist im Rahmen der Erfindung jedoch alternativ auch möglich, dass die Wirkverbindung zwischen Halteelement und Dorn reibschlüssig ausgeführt ist. Reibschlüssige Wirkverbindungen können je nach spezieller Ausgestaltung des Ausgiesselements immer dann wünschenswert sein, wenn kein "Einrasten" des Halteelements in den Dorn gewünscht ist.

Nach einer weiteren Lehre der Erfindung sind die flanschinnenseitigen Flächenanstösse als Hohlkehlen ausgeführt. Scharfe Übergänge der Flächen sind strukturmechanisch unvorteilhaft, so dass die negativen Ausrundungen dem Ausgiesselement eine höhere Festigkeit geben und zudem Risswachstum verhindert wird.

Eine weitere zweckmässige Ausgestaltung der Erfindung sieht vor, dass über die flanschinnenseitigen Flächenanstösse Verstärkungsrippen ausgebildet sind. Diese Strukturelemente verleihen dem Ausgiesselement besonders in den kritischen "Eckbereichen" des Flansches zusätzliche Festigkeit.

Eine andere Lehre der Erfindung sieht vor, dass der Flansch des Grundkörpers pyramidenstumpfförmig ausgebildet ist. Hierdurch lässt sich eine besonders gleichmässige Verteilung der Kräfte zwischen Ausgiesselement und Verpackungsmantel erreichen.

Eine weitere Ausführung der Erfindung sieht vor, dass der Grundkörper eine rechteckige Grundplatte aufweist, speziell kann die Grundplatte quadratisch ausgeführt sein. So wird ein verbesserter Kraftlinienverlauf im Grundkörper erreicht, ohne dass Schäden am Ausgiesselement entstehen.

Eine weitere Art der erfindungsgemässen Ausführung sieht vor, dass die Übergänge zwischen Grundplatte und Flansch als Hohlkehlen ausgeführt sind. Die ausgekehlten Flächenübergänge sind somit fester gegenüber Spannungen und minimieren das Risiko von Schäden.

Nach einer weiteren zweckmässigen Ausführungsform sind die durch die flanschinnenseitigen Flächenanstösse und der Grundplatte gebildeten Ecken als sphärische Verrundungen ausgeführt. Diese "heiklen" Eckbereiche werden so zusätzlich in ihrer Festigkeit erhöht und ermöglichen einen nicht zu Schäden führenden Kräfteverlauf zwischen den anstossenden Ebenen.

Eine weitere Lehre der Erfindung sieht vor, dass der Grundkörper einen Ausgiesstubus aufweist, wobei dieser zunächst mit einem Schraubdeckel verschlossen ist. Dies ist eine besonders zweckmässige Alternative des Ausgiesselements.

Nach einer weiteren Ausgestaltung der Erfindung ist der Grundkörper unterhalb des Ausgiesstubus mittels einer Stützwand geschlossen und weist eine umlaufende Schwächungszone auf. Eine solche Stützwand festigt das Ausgiesselement insbesondere im Bereich der Grundplatte und dem Ausgiesstubus zusätzlich.

Weitere zweckmässige Ausgestaltungen sehen vor, dass eine Barrierefolie an der Stützwand anliegt, wahlweise auch, dass eine Handhabe an die Stützwand angeformt ist, um diese durch ein manuelles Ziehen entfernen zu können oder dass ein Schneidelement im Ausgiesstubus angeordnet ist, um die Stützwand im Bereich der Schwächungszone zumindest teilweise aufzuschneiden. Dies sind besonders zweckmässige Alternativen des Ausgiesselements.

Die Erfindung ist nachfolgend anhand der ein Ausführungsbeispiel zeigenden Zeichnungen näher erläutert.

Die Zeichnungen zeigen:
- Fig. 1: ein erfindungsgemässes Ausgiesselement in perspektivischer Ansicht von oben,
- Fig. 2: das Ausgiesselement aus Fig. 1 in perspektivischer Ansicht von unten ohne Schraubdeckel und
- Fig. 3: das Ausgiesselement im Vertikalschnitt entlang der Linie III-III aus Fig. 2.

Fig. 1 zeigt ein bevorzugtes Ausführungsbeispiel eines erfindungsgemässen Ausgiesselementes in perspektivischer Darstellung von schräg oben. Das Ausgiesselement weist im dargestellten und insoweit bevorzugten Ausführungsbeispiel einen Grundkörper 1 und einen Schraubdeckel 2 auf. Der Schraubdeckel 2 sitzt auf einem (gut in Fig. 2 und 3 erkennbaren) Ausgiesstubus 3, der einen Teil des Grundkörpers 1 bildet.

Der Grundkörper 1 weist einen polyederförmigen - genauer pyramidenstumpfförmigen - Flansch 4 auf. Flansch 4 und Ausgiesstubus 3 ragen in entgegengesetzten Richtungen von einer quadratischen Grundplatte 5 ab und bilden gemeinsam den eigentlichen Grundkörper 1. Die Form des polyederförmigen Flansches 4 ist an die Form und insbesondere an den Neigungswinkel des Giebelbereichs eines (nicht dargestellten) Verpackungsmantels angepasst. Der Giebelbereich der Verpackung ist also mindestens in dem an den Flansch 4 anschliessenden Bereich ebenfalls pyramidenstumpfförmig ausgebildet.

Die abgewinkelten Aussenflächen des Flansches 4 weisen Aussenrippen 6 auf, die einerseits den Flansch 4 mechanisch verstärken und andererseits eine bessere Anbindung der Giebelflächen des Packungsmantels beim Versiegeln mit dem Flansch 4 ermöglichen. In jedem Eckbereich ist ein flügelartiger Ansatz an den Flansch 4 angeformt. Auch die Ansätze dienen dazu, die Verbindung zwischen dem Giebelbereich des Packungsmantels und dem Flansch 4 des Ausgiesselements zu verbessern.

Bei dem in Fig. 1 dargestellten Ausgiesselement verbindet ein Originalitätssiegel 7 mit als Sollbruchstellen ausgebildeten Materialbrücken (nicht näher bezeichnet) den Grundkörper 1 mit dem Schraubdeckel 2. Beim erstmaligen Öffnen werden die Materialbrücken zerstört, so dass ein Konsument leicht erkennen kann, ob eine mit diesem Ausgiesselement versehene Packung zuvor schon einmal geöffnet worden ist.

Fig. 2 zeigt das erfindungsgemässe Ausgiesselement in einer perspektivischen Darstellung von schräg unten. Der polyederförmige Flansch 4 weist auf seiner Innenseite entsprechende Flanschinnenflächen 8 auf, die im Bereich, in welchem sie zusammenlaufen, Flächenanstösse 9 bilden. Der Flansch 4 endet in einer Unterkante 10. Im Bereich dieser Unterkante 10 verläuft ein auskragendes, umlaufendes Halteelement 11, das sich kontinuierlich über sämtliche Flanschinnenflächen 8 erstreckt. Das Halteelement 11 schafft während der Bildung des Packungskopfs und Giebelbereichs eine mechanische Verbindung mit einem freien Ende eines Dornes einer Verpackungsmaschine (nicht dargestellt). Im Bereich der flanschinnenseitigen Flächenanstösse 9 ist das Halteelement 11 als Verrundung 12 ausgeführt, so dass ein leichtgängiges Aufsetzen und Entfernen ermöglicht wird. Während sämtlicher Arbeitsschritte bleibt das Ausgiesselement sicher und präzise gehalten.

Im dargestellten und insofern bevorzugten Ausführungsbeispiel sind zudem die Flächenanstösse 9 als Hohlkehlen 13 ausgeführt. Flanschinnenseitig sind zudem im Bereich der Flächenanstösse 9 Verstärkungsrippen 14 angeformt, die die Festigkeit in den Eckbereichen zusätzlich erhöht. Die Bereiche der Flächenübergänge zwischen den Flanschinnenflächen 8 des Flansches 4 und der Innenfläche der Grundplatte 5 sind ebenfalls als negative Ausrundungen, also als Hohlkehlen 15, ausgeführt. Die zwischen den flanschinnenseitigen Flächenanstössen 9 und der Grundplatte 5 gebildeten Ecken sind als sphärische Verrundungen 16 ausgeführt.

In der vertikal geschnittenen Darstellung von Fig. 3 erkennt man ferner, dass die Unterseite des Ausgiesstubus 3 im Originalitätszustand von einer Stützwand 17 verschlossen ist. Diese ist über eine Schwächungszone 18 mit dem Grundkörper 1 verbunden. Ein (nicht dargestelltes) Schneidelement schneidet beim erstmaligen Abdrehen des Schraubdeckels 2 die Schwächungszone 18 durch und legt so den Durchgang des Ausgiesstubus 3 zum Ausgiessen frei. Um eine ausreichende Haltbarkeit und Aromaschutz des abgefüllten Produkts zu garantieren, ist an die Innenseite der Grundplatte 5 und Stützwand 17 eine Barrierefolie 19 angelegt.

## Patentansprüche

1. Ausgiesselement für eine Verpackung, insbesondere eine Verbundverpackung für flüssige Lebensmittel, mit einem Grundkörper (1), einem polyederförmigen Flansch (4), dessen Flanschinnenflächen (8) in Flächenanstössen (9) zusammenlaufen, zur Verbindung mit einem Verpackungsmantel und wenigstens einem an der Flanschinnenseite auskragenden Halteelement (11) zur Wirkverbindung mit einem Dorn einer Verpackungsmaschine, **dadurch gekennzeichnet, dass** das Halteelement (11) im Bereich der flanschinnenseitigen Flächenanstösse (9) als Verrundung (12) ausgeführt ist.

2. Ausgiesselement nach Anspruch 1, **dadurch gekennzeichnet, dass** das Halteelement (11) umlaufend ausgeführt ist.

3. Ausgiesselement nach Anspruch 1 oder 2, **dadurch gekennzeichnet, dass** das Halteelement (11) im Bereich der Unterkante (10) des Flansches (4) verläuft.

4. Ausgiesselement nach einem der Ansprüche 1 bis 3, **dadurch gekennzeichnet, dass** die Wirkverbindung zwischen Halteelement (11) und Dorn formschlüssig ausgeführt ist.

5. Ausgiesselement nach einem der Ansprüche 1 bis 3, **dadurch gekennzeichnet, dass** die Wirkverbindung zwischen Halteelement (11) und Dorn reibschlüssig ausgeführt ist.

6. Ausgiesselement nach einem der Ansprüche 1 bis 5, **dadurch gekennzeichnet, dass** die flanschinnenseitigen Flächenanstösse (9) als Hohlkehlen (13) ausgeführt sind.

7. Ausgiesselement nach einem der Ansprüche 1 bis 6, **dadurch gekennzeichnet, dass** über die flanschinnenseitigen Flächenanstösse (9) Verstärkungsrippen (14) ausgebildet sind.

8. Ausgiesselement nach einem der Ansprüche 1 bis 7, **dadurch gekennzeichnet, dass** der Flansch (4) des Grundkörpers (1) pyramidenstumpfförmig ausgebildet ist.

9. Ausgiesselement nach einem der Ansprüche 1 bis 8, **dadurch gekennzeichnet, dass** der Grundkörper (1) eine rechteckige Grundplatte (5) aufweist.

10. Ausgiesselement nach Anspruch 9, **dadurch gekennzeichnet, dass** die Grundplatte (5) quadratisch ausgeführt ist.

11. Ausgiesselement nach Anspruch 9 oder 10, **dadurch gekennzeichnet, dass** die Übergänge zwischen Grundplatte (5) und Flansch (4) als Hohlkehle (15) ausgeführt sind.

12. Ausgiesselement nach einem der Ansprüche 9 bis 11, **dadurch gekennzeichnet, dass** die durch die flanschinnenseitigen Flächenanstösse (9) und der Grundplatte (5) gebildeten Ecken als sphärische Verrundungen (16) ausgeführt sind.

13. Ausgiesselement nach einem der Ansprüche 1 bis 12, **dadurch gekennzeichnet, dass** der Grundkörper (1) einen Ausgiesstubus (3) aufweist.

14. Ausgiesselement nach Anspruch 13, **dadurch gekennzeichnet, dass** der Ausgiesstubus (3) mit einem Schraubdeckel (2) verschlossen ist.

15. Ausgiesselement nach Anspruch 13 oder 14, **dadurch gekennzeichnet, dass** der Grundkörper (1) unterhalb des Ausgiesstubus (3) mittels einer Stützwand (17) geschlossen ist und eine umlaufende Schwächungszone (18) aufweist.

16. Ausgiesselement nach Anspruch 15, **dadurch gekennzeichnet, dass** eine Barrierefolie (19) an der Stützwand (17) anliegt.

17. Ausgiesselement nach Anspruch 15 oder 16, **dadurch gekennzeichnet, dass** eine Handhabe an die Stützwand (17) angeformt ist, um diese durch ein manuelles Ziehen entfernen zu können.

18. Ausgiesselement nach Anspruch 15 oder 16, **dadurch gekennzeichnet, dass** ein Schneidelement im Ausgiesstubus angeordnet ist, um die Stützwand im Bereich der Schwächungszone zumindest teilweise aufzuschneiden.

19. Verbundverpackung für flüssige Lebensmittel mit polyederförmigen Giebelflächen, **dadurch gekennzeichnet, dass** diese Giebelflächen mit dem polyederförmigen Flansch eines Ausgiesselements nach einem der Ansprüche 1 bis 18 korrespondierend verbunden sind.

## Claims

1. Pouring element for an item of packaging, in particular composite packaging for liquid foodstuffs, with a base body (1), a polyhedral flange (4) whose flange inner surfaces (8) merge into flange lugs (9) in order to connect to a packaging sleeve and at least one retaining element (11) projecting at the flange inner side to operatively connect to a mandrel of a packaging machine,
**characterised in that**
the retaining element (11) is designed as a rounded portion (12) in the region of the flange inner-side flange lugs (9).

2. Pouring element according to claim 1,
**characterised in that**
the retaining element (11) is designed around the circumference.

3. Pouring element according to claim 1 or 2,
**characterised in that**
the retaining element (11) runs in the region of the lower edge (10) of the flange (4).

4. Pouring element according to any one of claims 1 to 3,
**characterised in that**
the operative connection between retaining element (11) and mandrel is designed as a positive-locking connection.

5. Pouring element according to any one of claims 1 to 3,
**characterised in that**
the operative connection between retaining element (11) and mandrel is designed as a frictionally-engaged connection.

6. Pouring element according to any one of claims 1 to 5,
**characterised in that**
the flange inner-side flange lugs (9) are designed as hollow fillets (13).

7. Pouring element according to any one of claims 1 to 6,
**characterised in that**
reinforcement ribs (14) are formed via the flange inner-side flange lugs (9).

8. Pouring element according to any one of claims 1 to 7,
**characterised in that**
the flange (4) of the base body (1) is designed in a truncated pyramid shape.

9. Pouring element according to any one of claims 1 to 8,
**characterised in that**
the base body (1) has a rectangular base plate (5).

10. Pouring element according to claim 9,
**characterised in that**
the base plate (5) is designed in a square shape.

11. Pouring element according to claim 9 or 10,
**characterised in that**
the transitions between base plate (5) and flange (4) are designed as hollow fillets (15).

12. Pouring element according to any one of claims 9 to 11,
**characterised in that**
the corners formed by the flange inner-side flange lugs (9) and the base plate (5) are designed as spherical rounded portions (16).

13. Pouring element according to any one of claims 1 to 12,
**characterised in that**
the base body (1) has a pouring tube body (3).

14. Pouring element according to claim 13,
**characterised in that**
the pouring tube body (3) is sealed with a screw cap (2).

15. Pouring element according to claim 13 or 14,
**characterised in that**
the base body (1) is closed under the pouring tube body (3) by means of a support wall (17) and has a circumferential perforated area (18).

16. Pouring element according to claim 15,
**characterised in that**
a barrier film (19) abuts on the support wall (17).

17. Pouring element according to claim 15 or 16,
**characterised in that**
a handle is formed on the support wall (17) in order to be able to remove the support wall by manually operating it.

18. Pouring element according to claim 15 or 16,
**characterised in that**
a cutting element is arranged in the pouring tube body in order to at least partially cut the support wall in the region of the perforated area.

19. Composite packaging for liquid foodstuffs with polyhedral gable surfaces,
**characterised in that**
these gable surfaces are correspondingly connected to the polyhedral flange of a pouring element according to any one of claims 1 to 18.

## Revendications

1. Élément verseur pour un emballage, en particulier pour un emballage composite pour produits alimentaires liquides, avec un corps de base (1), une bride (4) en forme de polyèdre, dont les surfaces intérieures de bride (8) convergent en aboutages de surfaces (9) pour être reliées au manteau de l'emballage, et avec au moins un élément de retenue (11) pour la liaison fonctionnelle à un mandrin d'une machine d'emballage,
**caractérisé en ce que** l'élément de retenue (11) est réalisé en forme d'arrondi, dans la région des aboutages de surfaces (9), côté bride.

2. Élément verseur selon la revendication 1,
**caractérisé en ce que** l'élément de retenue (11) st réalisé sur le pourtour.

3. Élément verseur selon revendication 1 ou 2,
**caractérisé en ce que** l'élément de retenue (11) s'étend dans la région du bord inférieur (10) de la bride (4).

4. Élément verseur selon l'une des revendications 1 à 3,
**caractérisé en ce que** la liaison fonctionnelle entre l'élément de retenue (11) et le mandrin est effectuée par engagement géométrique.

5. Élément verseur selon l'une des revendications 1 à 3,
**cactérisé en ce que** la liaison fonctionnelle entre l'élément de retenue (11) et le mandrin est effectuée par friction.

6. Élément verseur selon l'une des revendications 1 à 5,
**caractérisé en ce que** les aboutages de surfaces (9) sont réalisés en tant que gorges creuses (13).

7. Élément verseur selon l'une des revendications 1 à 6,
**caractérisé en ce que** des nervures de renforcement (14) sont formées au-dessus des aboutages de surfaces (9).

8. Élément verseur selon l'une des revendications 1 à 7,
**caractérisé en ce que** la bride (4) du corps de base (1) est réalisée en forme de pyramide.

9. Élément verseur selon l'une des revendications 1 à 8,
**caractérisé en ce que** le corps de base (1) est doté d'une plaque de base (5) rectangulaire.

10. Élément verseur selon la revendication 9,
**cactérisé en ce que** la plaque de base (5) est de conception quadrique.

11. Élément verseur selon revendication 9 ou 10,
**cactérisé en ce que** les points de transition entre la plaque de base (5) et la bride (4) sont réalisés en tant que gorges creuses (15).

12. Élément verseur selon l'une des revendications 9 à 11,
**caractérisé en ce que** les angles, formés par les aboutages de surfaces (9), côté bride, et la plaque de base (5), sont réalisés en tant qu'arrondis sphériques.

13. Élément verseur selon l'une des revendications 1 à 12,
**caractérisé en ce que** le corps de base (1) est doté d'un tube verseur (3).

14. Élément verseur selon la revendication 13,
**caractérisé en ce que** le tube verseur (3) est fermé avec un couvercle fileté (2).

15. Élément verseur selon revendication 13 ou 14,
**cactérisé en ce que** le corps de base (1) est fermé, au-dessous du tube verseur (3), par une paroi d'appui (17) et est doté d'une zone faible (18) périphérique.

16. Élément verseur selon la revendication 15,
**caractérisé en ce qu'**une barrière pelliculaire porte contre la paroi d'appui (17).

17. Élément verseur selon revendication 15 ou 16,
**caractérisé en ce que,** sur la paroi d'appui, est formé un élément de préhension, qui est destiné à l'élimination de celle-ci par traction manuelle.

18. Élément verseur selon revendication 15 ou 16,
**caractérisé en ce que,** dans le tube verseur, est disposé un élément tranchant, qui est destiné à couper, au moins partiellement, la paroi d'appui dans le secteur de la zone faible.

19. Emballage pour produits alimentaires liquides avec des surfaces inclinées en forme de polyèdre,
**caractérisé en ce que** ces surfaces inclinées sont reliées de manière correspondante à la bride en forme de polyèdre d'un élément verseur selon l'une des revendications 1 à 18.
